# FASCICULE DE BREVET EUROPEEN

(11) **EP 0 689 661 B1**
(45) Date de publication et mention de la délivrance du brevet: **29.04.1998**
(21) Numéro de dépôt: 94909976.6
(22) Date de dépôt: 16.03.1994
(51) Int. Cl.: F41A 19/63, H05B 6/50

(54) **INITIATION DE COMPOSITION UTILISANT UN GENERATEUR DE MICRO-ONDES**
ZÜNDEN EINER PYROTECHNISCHEN LADUNG MITTELS EINEM MIKROWELLENGENERATOR
FIRING A COMPOSITION WITH A MICROWAVE GENERATOR

(30) Priorité: 16.03.1993 FR 9303003
(43) Date de publication de la demande: 03.01.1996
(73) Titulaire: ETIENNE LACROIX - TOUS ARTIFICES SA, F-31600 Muret (FR)
(72) Inventeur: DAVID, Jacques, F-31380 Montractruc (FR); JACQUELIN, Yvon, F-31410 Longages (FR)
(74) Mandataire: Schrimpf, Robert
(86) Numéro de dépôt international: FR9400291
(87) Numéro de publication internationale: WO9421980

(56) Documents cités:
- EP-A- 0 235 010
- AU-A- 38 831
- DE-A- 3 131 332
- DE-B- 1 123 759
- GB-A- 2 002 605
- GB-A- 2 241 563
- US-A- 2 997 671
- US-A- 3 601 054
- US-A- 4 324 965
- US-A- 4 883 984

## Description

La présente invention concerne le domaine des dispositifs d'initiation de compositions pyrotechniques.

On a déjà proposé de nombreux inflammateurs pyrotechniques.

Comme schématisé sur la figure 1 annexée, les inflammateurs connus comprennent généralement un boîtier 10 qui contient une composition 12 pyrotechnique et électriquement conductrice et qui porte deux électrodes 14, 16. En variante, un filament placé dans la composition peut relier les deux électrodes. Les électrodes 14, 16 sont accessibles à l'extérieur du boîtier 10 et plongent dans la composition 12. Ainsi l'application d'énergie électrique adéquate entre les électrodes 14, 16 permet la mise à feu de la composition 12.

Les inflammateurs pyrotechniques du type représenté sur la figure 1 ont donné lieu à une large exploitation.

Toutefois, ces inflammateurs connus ne donnent pas totalement satisfaction.

On a en particulier constaté à maintes reprises des mises à feu intempestives de tels inflammateurs, notamment par influence à distance par ondes électromagnétiques. On comprend que de telles mises à feu intempestives de dispositifs d'initiation de compositions pyrotechniques peuvent être lourdes de conséquence, en particulier dans des zones de stockage de munitions.

Comme indiqué par exemple dans la revue AIR ET COSMOS/AVIATION MAGAZINE n° 1402-6 Décembre 1992, il existe aujourd'hui une forte demande pour des munitions dites à risque atténué.

Les tentatives actuelles d'amélioration des dispositifs d'initiation existants du type précité n'ont pas été couronnés de succès.

On a par ailleurs proposé à diverses reprises des systèmes pyrotechniques à initiation par micro-ondes (voir par exemple les documents US-A-3601054, qui forme la base pour le préambule de la revendication 1, et GB-A-2241563, DE-A-3131332, EP-A-235010).

Cependant de tels systèmes n'ont pas donné lieu jusqu'ici à une exploitation à échelle importante.

Le but de la présente invention est de proposer des moyens perfectionnés d'initiation de compositions pyrotechniques.

Selon la présente invention, le but précité est atteint gràce à un dispositif d'initiation du type comprenant :
- un générateur de micro-ondes, et
- un bloc de composition pyrotechnique comprenant des charges à pertes électriques résistives et/ou magnétiques, sensibles au micro-ondes, adapté pour être couplé au générateur de micro-ondes,
dans lequel il est prévu en outre un coupleur directif couplé à la ligue de préférence à la sortie du générateur de micro-ondes, et sensible à l'onde réfléchie sur l'extrémité de celle-ci, des moyens pour piloter le générateur de micro-ondes à puissance réduite et des moyens pour contrôler l'onde réfléchie sur l'extrémité de la ligne et détecter l'absence de bloc de composition pyrotechnique lorsqu'une onde réfléchie est décelée.

D'autres caractéristiques, buts et avantages de la présente invention apparaitront à la lecture de la description détaillée qui va suivre, et en regard des dessins annexés donnés à titre d'exemples non limitatifs et sur lesquels :
- la figure 1 précédemment décrite représente une vue schématique d'un inflammateur conforme à l'état de la technique,
- la figure 2 représente une vue schématique d'un dispositif d'initiation conforme à la présente invention à applicateur unique,
- les figures 3 et 4 représentent respectivement deux variantes d'implantation d'une ligne d'application de micro-ondes sur un bloc de composition pyrotechnique,
- la figure 5 illustre schématiquement la réalisation d'un ensemble réunissant différents dispositifs d'initiation conformes à la présente invention pour la mise à feu séquentielle d'une pluralité de munitions,
- la figure 6 représente une variante de réalisation d'un dispositif conforme à la présente invention pour la conception d'un détonnateur, à l'aide d'applicateurs multiples,
- les figures 7 et 8 représentent deux variantes de mise en oeuvre à lignes électriques intégrées dans la composition 102, et
- la figure 9 représente une variante à applicateurs multiples équirépartis autour de la composition.

On a représenté sur la figure 2 annexée, de façon schématique, un mode de réalisation d'un dispositif d'initiation conforme à la présente invention.

Ce dispositif comprend un bloc de composition pyrotechnique adéquate 102, sensible au micro-ondes, placé dans un boîtier 100. Le boitier 100 peut faire l'objet de nombreux modes de réalisation. Il ne sera donc pas décrit dans le détail par la suite. On notera simplement que le boitier 100 doit être localement transparent au micro-ondes.

Le bloc de composition pyrotechnique 102 peut également être formé de toute composition pyrotechnique classique adéquate sous réserve que cette composition 102 soit sensible aux micro-ondes et comporte des charges à pertes électriques résistives et/ou magnétiques.

Les charges précitées peuvent être formées par exemple de graphite, de ferrite ou d'oxydes métalliques voire de tous matériaux équivalents.

Le dispositif représenté sur la figure 2 se complète d'un circuit de commande 110 comprenant un générateur de micro-ondes 111 couplé sélectivement, par une ligne 120, au bloc 102 de composition pyrotechnique.

Le couplage sélectif du générateur 111 au bloc 102 peut être obtenu en reliant directement la sortie du générateur 111 à une ligne d'application de micro-ondes sur le bloc 102 et en commandant le générateur 111 en tout ou rien ou encore en modulant la puissance de sortie de celui-ci.

Plus précisément, selon le mode de réalisation représenté sur la figure 2, le générateur hyperfréquence 111 est couplé à la ligne 120 par l'intermédiaire d'un interrupteur 130 constitué d'une diode PIN. La diode PIN 130 constitue ainsi un interrupteur hyperfréquence. Toutefois, l'invention n'est bien entendu pas limitée à l'utilisation d'un tel interrupteur particulier.

Plus précisément, la sortie 112 du générateur hyperfréquence est reliée à l'anode de la diode PIN 130 par l'intermédiaire d'une capacité de couplage C113. La cathode de la diode PIN 130 est couplée à la ligne 120. La ligne 120 est elle-même couplée à la composition 102 par couplage capacitif.

Le circuit de commande représenté sur la figure 2 comprend également un module contrôleur 140 dont la fonction est d'appliquer une tension de polarisation sur la diode PIN afin de rendre celle-ci sélectivement conductrice et autoriser le passage de micro-ondes, du générateur 111, sur le bloc 102 afin d'initier celui-ci.

Plus précisément, la sortie 141 du contrôleur 140 est reliée à l'anode de la diode PIN 130 par l'intermédiaire d'une self L142. De plus, la cathode de la diode PIN 130 est reliée à la masse par l'intermédiaire d'une seconde self L143 permettant la fermeture du circuit de polarisation.

Le fonctionnement du dispositif initiateur représenté sur la figure 2 est essentiellement le suivant.

Tant que le contrôleur 140 n'applique pas la tension de polarisation adéquate sur l'anode de la diode PIN 130, celle-ci est bloquée à l'état non passant. Les hyperfréquences issues du générateur 111 ne peuvent, par conséquent, être appliquées à la ligne 120 et donc par conséquent ne peuvent être appliquées à la composition pyrotechnique 102. Dans cet état, le dispositif présente une grande immunité à l'égard d'initiations intempestives.

Lorsque le contrôleur 140 applique par contre, par l'intermédiaire de la self L142, sur l'anode de la diode PIN 130, la tension de polarisation adéquate, cette diode PIN 130 est rendue passante. Les micro-ondes issus du générateur HF 111 sont alors appliquées par l'intermédiaire de la diode PIN 130 sur la ligne 120, et de là sur le bloc de composition pyrotechnique 102. Cette application de micro-ondes entraîne une montée en température dans la zone des charges à pertes résistives et/ou magnétiques du bloc 102. Cette zone peut être typiquement de l'ordre de 1mm². Une fois cette montée en température obtenue, la propagation dans l'ensemble du bloc 102 intervient rapidement.

Plus précisément dans le cadre de l'invention, le contrôleur 140 applique sur la ligne 141 une séquence d'impulsions de polarisation adaptées pour générer dans la composition 102 une onde de choc de vitesse sensiblement égale à la vitesse de propagation mécanique dans le matériau en régime détonant afin de synthétiser une onde de choc équivalente à un détonateur.

Dans le cadre de l'invention, il n'est pas nécessaire de prévoir des écrans, dans la masse de la composition pyrotechnique 102, pour confiner les micro-ondes issues de la ligne 120. En effet, le confinement des micro-ondes est obtenu par la localisation des charges à pertes résistives et/ou magnétiques à proximité de la ligne 120.

Il convient de noter que de préférence, mis à part la présence de charges à pertes électriques résistives et/ou magnétiques dans la zone d'application des micro-ondes, l'intégralité de la composition pyrotechnique 102 est homogène. De ce fait, la propagation de l'initiation s'opère dans un matériau homogène de même nature que la zone initiée par les micro-ondes. Grâce à cette disposition, on obtient une excellente communicabilité de l'initiation et une rapidité du transfert de celle-ci.

Les composants micro-ondes actuels autorisent des puissances très supérieures à 1kW/mm². On comprend que l'utilisation d'un initiateur micro-ondes permet par conséquent d'obtenir une forte immunité à l'égard d'agressions externes. En effet, en l'état actuel de la technique, il est tout à fait inenvisageable de générer une telle densité de puissance à distance.

Les diodes PIN disponibles actuellement sur le marché permettent une commutation ultra-rapide de l'ordre de la nano-seconde alors que les compositions pyrotechniques présentent des temps de réponse de l'ordre de la micro-seconde.

Cependant, l'invention n'est pas limitée à l'utilisation d'un interrupteur à semi-conducteur du type diode PIN. Ainsi par exemple, dans le cadre de la présente invention, on peut envisager d'utiliser un interrupteur de type mécanique intercalé entre le générateur HF 111 et la ligne 120.

La figure 3 illustre un exemple d'implantation de la ligne d'application 120 sur le boîtier 100. Comme on le voit sur la figure 3, de préférence la ligne d'application 120 est placée au centre de la face 104 du culot du boîtier 100. Plus précisément, une feuille 106 électriquement isolante est intercalée entre la ligne d'application 120 issue de la diode PIN 130 et le bloc de composition pyrotechnique 102.

Plus précisément encore, pour améliorer le couplage entre la ligne 120 et le bloc de composition 102, il est de préférence prévu dans celle-ci une première plaque 107 en matériau électriquement conducteur, centrale, placée en regard de la ligne 120, et une électrode annulaire électriquement conductrice de masse 108. L'électrode 108 entoure l'électrode 107.

Le couplage défini à travers la feuille isolante 106 entre la ligne 120 et l'électrode centrale 107 est un couplage de type capacitif.

L'anneau de garde 108 peut être relié à la masse par tout moyen classique approprié, par exemple par couplage capacitif avec une électrode externe 105 à la masse.

De préférence les charges à perte électriques résistives et/ou magnétiques placées entre l'électrode central 107 et l'électrode de masse 108 présente une impédance accordée sur la ligne 120, par exemple de quelques ohms à quelques dizaines d'ohms typiquement de l'ordre de 50Ω.

Bien entendu, on peut envisager de placer la ligne 120 issue de la diode PIN 130 en un lieu différent du centre du culot 104 du boîtier 100. Par ailleurs, l'extrémité 121 de la ligne 120 adjacente au boîtier 100, ainsi que la face en regard 104 du culot du boîtier 100 peuvent faire l'objet de nombreuses géométries.

Comme l'a représenté sur la figure 4, on peut par exemple prévoir une extrémité 121 de ligne 120 et un culot 104 de boîtier 100 de forme générale complémentaire. Plus précisément, de préférence le culot 104 du boîtier 100 présente en son centre un logement borgne concave 109, par exemple tronconique et l'extrémité 121 de la ligne 120 est formée d'une protubérance généralement complémentaire.

Cette disposition garantit un meilleur confinement des micro-ondes dans le bloc de composition pyrotechnique 102. Par ailleurs, cette disposition permet de faciliter le centrage du bloc 100 sur la ligne applicatrice 120. Cette dernière caractéristique est particulièrement avantageuse lorsque les munitions équipées des blocs de composition 102 sont placées dans des chargeurs amovibles. Il convient en effet dans ce cas, de placer avec précision le bloc de composition pyrotechnique 102 par rapport à la ligne applicatrice 120 placée elle généralement dans une embase fixe et réutilisable.

On a représenté sur la figure 5, la structure d'un ensemble comprenant différents blocs de composition pyrotechnique 102 associés à des interrupteurs 130 respectifs pour la mise à feu en séquence d'une pluralité de munitions.

Un tel ensemble peut être utilisé par exemple pour le lancement en séquence de leurres dans le domaine de la contre-mesure.

On retrouve sur la figure 5, pour chaque bloc de composition pyrotechnique 102, une ligne 120 reliée à la sortie du générateur de micro-ondes 111 par l'intermédiaire d'une diode PIN 130. Chaque diode PIN 130 est raccordée par une capacité de couplage 113 sur la sortie du générateur de micro-ondes 111. Par ailleurs, chaque diode PIN 130 a son anode reliée à une sortie respective du contrôleur 140 par l'intermédiaire d'une self L142 et a sa cathode reliée à la masse par une self L143.

On comprend que dans le cadre du mode de réalisation représenté sur la figure 5, le générateur de micro-ondes 111 émet des micro-ondes en permanence pendant la période de tir, et le contrôleur 140 génère successivement et selon une séquence contrôlée, les tensions de polarisation adéquates, sur ses sorties pour rendre successivement passantes les diverses diodes PIN 130 et par conséquent initier successivement les différentes compositions 102.

Pour permettre une fonction de test, c'est-à-dire contrôler la mise en place et/ou l'initiation de la composition pyrotechnique 102 suite à la génération d'une tension de polarisation adéquate en sortie du contrôleur 140, il est prévu de préférence, dans le cadre de la présente invention, d'associer à la sortie 112 du générateur 111, un coupleur directif de proximité 150 sensible à l'onde réfléchie.

En pratique, le coupleur 150 peut être placé en un point quelconque entre la sortie 112 du générateur 111 et l'extrémité 121 de la ligne. Toutefois, le coupleur 150 est connecté de préférence à la sortie du générateur 111. Cette disposition permet d'éviter de multiplier les coupleurs 150 lorsque le générateur 111 attaque plusieurs charges.

Le signal issu de ce coupleur directif 150 est appliqué au module de commande 152 comprenant le générateur de micro-ondes 111 et le contrôleur 140. Pour exploiter le signal issu du coupleur 150, le module 152 pilote le générateur de micro-ondes à puissance réduite. Dans cette configuration la puissance générée par le générateur de micro-ondes 111 doit être insuffisante pour entraîner l'initiation intempestive du bloc 102. Lorsque le générateur de micro-ondes 111 travaille ainsi à puissance réduite et que la diode PIN 130 est rendue passante par la génération d'une tension de polarisation appropriée en sortie du contrôleur 140, la présence d'une réflexion détectée par le coupleur 150 signale l'absence de charge 102. En revanche, l'absence d'une telle réflexion détectée par le coupleur 150 signale la présence d'une charge 102 en regard de l'extrémité de la ligne 120. En effet, comme on l'a indiqué précédemment, la charge 102 étant adaptée à l'impédance terminale de la ligne 120, elle absorbe les micro-ondes, lorsqu'elle est présente, et évite ainsi toute réflexion sur l'extrémité de la ligne 120.

Cette fonction de test peut être utilisée, d'une part pour contrôler la mise en place correcte d'un chargeur de munitions sur une embase logeant le module de commande 152 et les lignes d'applications 120. Cette fonction de test peut également être utilisée pour contrôler l'effet d'une initiation par le contrôleur 140 et réitérer la séquence de commande en cas de non succès.

Le signal issu du coupleur 150 peut également être appliqué en contre-réaction au générateur HF 111 afin d'accorder celui-ci sur la ligne et garantir une amplitude maximale des micro-ondes appliquées à la charge 102.

En pratique, le générateur de micro-ondes 111 peut être formé d'un auto-oscillateur ou d'un oscillateur commandé en tension associé à un amplificateur de puissance.

Il est à noter que dans le cadre de la présente invention, compte-tenu des puissances mises en jeu, on peut placer les charges à pertes électriques résistives et/ou magnétiques, non pas dans le primaire, mais dans le secondaire, voire directement dans la charge principale de la munition concernée. Ainsi, la présente invention permet de renforcer la sécurité en supprimant l'utilisation de primaire, voire de secondaire, dont on sait qu'ils sont très sensibles à la température. Selon les modes de réalisation précités, l'invention synthétise un détonateur à l'aide d'un applicateur micro-ondes unique.

La présente invention propose également de réaliser un détonateur à l'aide d'un dispositif d'initiation à applicateurs multiples.

A cette fin, comme représenté sur la figure 6, il est proposé dans le cadre de la présente invention, d'associer différents applicateurs 120 à un même bloc de composition pyrotechnique 102, lesquels applicateurs 120 reçoivent successivement, par l'intermédiaire de diodes PIN 130 respectives, les micro-ondes en provenance du générateur de micro-ondes 111.

Par un séquencement adapté des applications de micro-ondes, c'est-à-dire par un séquencement adapté de la commande des diverses diodes PIN 130, le contrôleur 140 peut synthétiser des ondes équivalentes à celles d'un détonateur classique.

Plus précisément, pour celà, dans le cadre de la présente invention, le contrôleur 140 applique sur les diverses diodes PIN 130 une séquence d'impulsions de commande respectives séparées entre elles d'un temps Δt tel que le rapport entre la distance séparant les différents applicateurs 120 et cet écart de temps Δt soit sensiblement égal à la vitesse de propagation mécanique dans la composition 102, en régime détonant.

A titre d'exemple non limitatif, la Demanderesse a obtenu des résultats satisfaisants avec une composition 102 formée d'un explosif type tolite dont la vitesse de propagation en régime détonant est de l'ordre de 4km/s, et des applicateurs 120 espacés entre eux de 10 mm et alimentés par des impulsions de 1kW séquencées à 0,6µs.

En outre, le dispositif d'initiation conforme à la présente invention peut être utilisé pour attaquer directement une amorce classique, telle que représentée sur la figure 1.

Plus précisément, on peut envisager de placer un applicateur 120 directement contre le boîtier 10 d'une amorce classique, si celle-ci comporte des charges adaptées à pertes électriques résistives ou à pertes magnétiques. Si l'amorce classique ne comporte pas de telles charges à pertes électriques résistives et/ou magnétiques, l'initiation d'une amorce classique peut être obtenue en juxtaposant à celle-ci un bloc de composition 102 adéquat pourvu de telles charges, associé à un applicateur 120.

On comprend que l'intérêt d'initier une amorce classique est de permettre d'utiliser les stocks de munitions existantes avec un initiateur conforme à la présente invention.

Le circuit de commande comprenant le générateur de micro-ondes 111, le contrôleur 140 et l'interrupteur formé de la diode PIN 130 peut être conçu sous forme d'un produit consommable ou réutilisable.

Le dispositif d'initiation conforme à la présente invention peut être utilisé pour tout type de munitions tel que missile, bombe, obus, etc ... Le dispositif d'initiation conforme à la présente invention offre l'avantage d'être insensible aux agressions externes, notamment aux chocs thermiques tels que les incendies, aux chocs mécaniques, tels que des impacts de balles ou des détonations, et insensibles aux influences électromagnétiques externes.

Selon une autre variante de mise en oeuvre représentée schématiquement sur les figures 7 et 8, on peut synthétiser une onde de choc équivalente à un détonateur en plaçant dans la composition 102 des lignes électriquement conductrices 160, 162 globalement divergentes en rapprochement du couplage sur le générateur 111, et placées dans la masse de la composition pyrotechnique 102. Dans ce cas le générateur 111 peut alimenter en permanence les lignes 160, 162 et non plus de façon impulsionnelle comme indiqué précédemment.

Selon la figure 7, ces lignes 160, 162 sont rectilignes. Selon la figure 8, ces lignes 160, 162 sont brisées, non rectilignes.

L'arc généré entre les lignes 160, 162 lors de la mise en service du générateur 111 s'amorce sur les extrémités des lignes 160, 162 les plus éloignées du générateur 111, c'est-à-dire les extrémités les plus rapprochées de ces lignes. Puis l'arc se rapproche progressivement du générateur 111, par ionisation de la composition 102, avec une vitesse v = c / (εᵣ µᵣ)^{½}, relation dans laquelle εᵣ représente la constante diélectrique, µᵣ représente la perméabilité magnétique de la composition 102 et c représente la vitesse de propagation de la lumière (c = 2,997 x 10⁸ m/s).

Il suffit d'adapter εᵣ et µᵣ de sorte que la vitesse de propagation de l'arc soit sensiblement égale à la vitesse de propagation mécanique dans la composition 102, en régime détonant, pour synthétiser là encore un détonateur.

Il est nécessaire de protéger le générateur 111 de l'effet destructif du à la remontée de cet arc. L'introduction d'un capteur optique par exemple entre le générateur 111 et les lignes 160, 162 peut donner satisfaction à cet effet.

Bien entendu la présente invention n'est pas limitée aux modes de réalisation particuliers qui viennent d'être décrits mais s'étend à toute variante conforme à son esprit.

Ainsi la présente invention peut être utilisée pour opérer une mise à feu du dispositif d'initiation par passage de celui-ci devant un applicateur 120, grâce au couplage capacitif alors obtenu entre l'applicateur 120 et la composition pyrotechnique 102. En d'autres termes, on peut prévoir une disposition dynamique entre applicateur 120 et composition 102, et non pas seulement statique.

La présente invention s'applique également à une disposition d'applicateurs 120 équirépartis autour de la composition 102, par exemple mais non limitativement de contour circulaire ou semi-circulaire.

## Revendications

1. Dispositif d'initiation de composition pyrotechnique, du type comprenant :
- un générateur de micro-ondes (111), et
- un bloc (102) de composition pyrotechnique comprenant des charges à pertes électriques résistives et/ou magnétiques sensibles au micro-ondes, adapté pour être couplé au générateur,
caractérisé par le fait qu'il comprend en outre un coupleur directif (150) couplé à une ligne (112) reliant le générateur (111) et le bloc de composition pyrotechnique (102), ledit coupleur directif étant connecté de préférence à la sortie du générateur (111) d'application de micro-ondes, et sensible à l'onde réfléchie sur l'extrémité de celle-ci, des moyens pour piloter le générateur de micro-ondes (111) à puissance réduite et des moyens pour contrôler l'onde réfléchie sur l'extrémité de la ligne (112) et détecter l'absence de bloc (102) de composition pyrotechnique lorsqu'une onde réfléchie est décelée.

2. Dispositif selon la revendication 7, caractérisé par le fait que les charges sont comprises dans le groupe comprenant du graphite, des ferrites et des oxydes métalliques.

3. Dispositif selon l'une des revendications 1 ou 2, caractérisé par le fait qu'un interrupteur contrôlé (130) est intercalé entre le générateur de micro-ondes (111) et une ligne (120) conçue pour être placée à proximité du bloc (102) de composition pyrotechnique.

4. Dispositif selon la revendication 3, caractérisé par le fait que l'interrupteur (130) est un interrupteur mécanique.

5. Dispositif selon la revendication 3, caractérisé par le fait que l'interrupteur (130) est formé d'une diode PIN.

6. Dispositif selon la revendication 5, caractérisé par le fait que le générateur de micro-ondes (111) est relié à la diode PIN par l'intermédiaire d'une capacité de couplage (C113) et par le fait que le dispositif comprend un contrôleur (140) apte à appliquer une tension de polarisation contrôlée sur la diode PIN (130), pour rendre celle-ci passante, par l'intermédiaire d'une self (L142).

7. Dispositif selon l'une des revendications 1 à 6, caractérisé par le fait qu'il comprend une ligne (120) d'application des micro-ondes reliée au générateur de micro-ondes (111) et adaptée pour étre placée en regard du centre du culot (104) du bloc (102) de composition pyrotechnique.

8. Dispositif selon l'une des revendications 1 à 7, caractérisé par le fait que le bloc (102) de composition pyrotechnique, comprend au niveau de son culot, une plaque électriquement isolante (106), et à l'intérieur de sa masse, une première plaque (107) conçue pour étre couplée capacitivement à la ligne (120) d'application de micro-ondes, à travers la plaque isolante (106), ainsi qu'une électrode de masse.

9. Dispositif selon l'une des revendications 1 à 8, caractérisé par le fait que les charges à pertes électriques résistives et/ou magnétiques forment une impédance accordée sur la ligne (120), par exemple de quelques ohms à quelques dizaines d'ohms, typiquement de l'ordre de 50Ω.

10. Dispositif selon l'une des revendications 1 à 9, caractérisé par le fait que le bloc (102) de composition pyrotechnique comprend un culot pourvu d'un logement concave (109), de préférence tronconique, apte à recevoir l'extrémité complémentaire de la ligne (120).

11. Dispositif selon l'une des revendications 1 à 10, caractérisé par le fait qu'il comprend un coupleur (150) couplé à la ligne (112) et des moyens pour appliquer le signal issu du coupleur (150) en contre-réaction sur le générateur de micro-ondes (111).

12. Dispositif selon l'une des revendications 1 à 11, caractérisé par le fait qu'il comprend des moyens aptes à synthétiser une onde de choc équivalente à un détonateur.

13. Dispositif selon la revendication 12, caractérisé par le fait qu'il comprend un applicateur de micro-ondes unique (120).

14. Dispositif selon la revendication 12, caractérisé par le fait que l'applicateur (120) est alimenté avec une séquence d'impulsions adaptée pour générer une onde de choc se déplaçant à une vitesse sensiblement égale à la vitesse de propagation mécanique en régime détonant dans la composition (102).

15. Dispositif selon la revendication 12, caractérisé par le fait qu'il comprend des applicateurs multiples de micro-ondes (120) couplés à une composition pyrotechnique commune (102).

16. Dispositif selon la revendication 15, caractérisé par le fait que les applicateurs (120) sont alimentés successivement selon une séquence contrôlée telle que le rapport entre la distance séparant les différents applicateurs (120) et l'intervalle de temps entre l'application d'énergie micro-ondes à ces applicateurs (120) soit sensiblement égal à la vitesse de propagation mécanique dans la composition pyrrotechnique, en système détonant.

17. Dispositif selon la revendication 12, caractérisé par le fait qu'il comprend des lignes électriquement conductrices (160, 162) globalement divergentes en rapprochement du couplage sur le générateur (111) et placées dans la masse de composition pyrotechnique (102).

18. Dispositif selon la revendication 17, caractérisé par le fait que la constante diélectrique εᵣ et la perméabilité magnétique µᵣ de la composition pyrotechnique (102) sont adaptées pour obtenir une vitesse v = c / (εᵣ µᵣ)^{½} dans la composition, sensiblement égale à la vitesse de propagation mécanique en régime détonant, c représentant la vitesse de la lumière.

19. Dispositif selon l'une des revendications 1 à 18, caractérisé par le fait que le générateur de micro-ondes est relié directement à la ligne d'application de micro-ondes sur le bloc (102) de composition pyrotechnique et par le fait que le couplage sélectif du générateur (111) au bloc (102) est obtenu en commandant le générateur (111) en tout ou rien ou encore en modulant la puissance de sortie de celui-ci.

20. Ensemble comportant différents applicateurs de microondes (120) associés à des blocs (102) de composition pyrotechnique respectifs conformes à l'une des revendications 1 à 19, et un séquenceur (140) adapté pour commander l'initiation, selon une séquence pré-établie, des différents blocs (102) afin de mettre à feu des munitions respectives.

## Patentansprüche

1. Vorrichtung zum Zünden einer pyrotechnischen Zusammensetzung, von dem Typ, der folgendes umfaßt:
- einen Mikrowellengenerator (111), und
- einen zum Anschluß an den Generator geeigneten Block (102) pyrotechnischer Zusammensetzung mit elektrischen widerstandsbehafteten und/oder magnetischen Verlustladungen, die mikrowellenempfindlich sind,
dadurch gekennzeichnet, daß sie außerdem folgendes umfaßt:
einen Richtungskoppler (150), der an eine den Generator (111) und den Block (102) pyrotechnischer Zusammensetzung verbindende Leitung (112) gekoppelt und vorzugsweise mit dem Ausgang des Generators (111) zum Aufbringen von Mikrowellen verbunden ist,
und der auf eine an deren Ende reflektierte Welle empfindlich ist, Mittel zum Führen des Mikrowellengenerators bei reduzierter Leistung, und Mittel zum Kontrollieren der an dem Ende der Leitung (112) reflektierten Welle und zum Detektieren der Abwesenheit des Blocks pyrotechnischer Zusammensetzung, wenn eine reflektierte Welle verzögert ist.

2. Vorrichtung nach Anspruch 1, dadurch gekennzeichnet, daß die Ladungen in der Gruppe enthalten ist, welche Graphit, Ferrite und Metalloxide umfaßt.

3. Vorrichtung nach einem der Ansprüche 1 oder 2, dadurch gekennzeichnet, daß ein gesteuerter Schalter (130) zwischen den Mikrowellengenerator (111) und eine Leitung (120), die zur Anordnung in der Umgebung des Blocks (102) pyrotechnischer Zusammensetzung vorgesehen ist, geschaltet ist.

4. Vorrichtung nach Anspruch 3, dadurch gekennzeichnet, daß der Schalter (130) ein mechanischer Schalter ist.

5. Vorrichtung nach Anspruch 3, dadurch gekennzeichnet, daß der Schalter (130) durch eine PIN-Diode gebildet ist.

6. Vorrichtung nach Anspruch 5, dadurch gekennzeichnet, daß der Mikrowellengenerator (111) mit der PIN-Diode mittels einer Koppelkapazität (C113) verbunden ist, und daß die Vorrichtung ein Steuergerät (140) umfaßt, das zur Anlegung einer gesteuerten Polarisationsspannung an die PIN-Diode (130) geeignet ist, um diese über eine Spule (L142) leitend zu machen.

7. Vorrichtung nach einem der Ansprüche 1 bis 6, dadurch gekennzeichnet, daß sie eine mit Mikrowellengenerator (111) verbundene Leitung (120) zur Einspeisung von Mikrowellen aufweist, die zur Anordnung gegenüber der Mitte des Bodens (104) des Blocks (102) pyrotechnischer Zusammensetzung ausgestaltet ist.

8. Vorrichtung nach einem der Ansprüche 1 bis 7, dadurch gekennzeichnet, daß der Block (102) pyrotechnischer Zusammensetzung im Bereich seines Bodens eine elektrisch isolierende Platte (106) und im Innern seiner Masse eine erste Platte (107), die zur kapazitiven Kopplung mit der Leitung (120) zur Einspeisung von Mikrowellen durch die isolierende Platte (106) geeignet ist, sowie eine Masseelektrode aufweist.

9. Vorrichtung nach einem der Ansprüche 1 bis 8, dadurch gekennzeichnet, daß die elektrischen widerstandsbehafteten und/oder magnetischen Verlustladungen eine auf die Leitung (120) abgestimmte Impedanz bilden, beispielsweise zwischen einigen Ohm und einigen Duzend Ohm, typischerweise in der Größenordnung von 50 Ohm.

10. Vorrichtung nach einem der Ansprüche 1 bis 9, dadurch gekennzeichnet, daß der Block (102) pyrotechnischer Zusammensetzung einen Boden mit konkaver, vorzugsweise kegelstumpfförmiger Ausnehmung (109) aufweist, die zur Aufnahme des komplementären Endes der Leitung (120) geeignet ist.

11. Vorrichtung nach einem der Ansprüche 1 bis 10, dadurch gekennzeichnet, daß sie einen mit der Leitung (112) gekoppelten Koppler (150) und Mittel zum Anlegen des von dem Koppler (150) in Gegenreaktion ausgesandten Signals an den Mikrowellengenerator (111) aufweist.

12. Vorrichtung nach einem der Ansprüche 1 bis 11, dadurch gekennzeichnet, daß sie Mittel aufweist, die zum Synthetisieren einer einem Sprengkopf entsprechenden Schockwelle geeignet sind.

13. Vorrichtung nach Anspruch 12, dadurch gekennzeichnet, daß sie einen einzelnen Mikrowelleneinspeiser (120) aufweist.

14. Vorrichtung nach Anspruch 12, dadurch gekennzeichnet, daß der Einspeiser (120) mit einer Impulsfolge gespeist wird, die zur Erzeugung einer Schockwelle geeignet ist, die sich mit einer Geschwindigkeit ausbreitet, die im wesentlichen der mechanischen Ausbreitungsgeschwindigkeit der Zusammensetzung (102) im detonierenden Zustand entspricht.

15. Vorrichtung nach Anspruch 12, dadurch gekennzeichnet, daß sie mehrere an eine gemeinsame pyrotechnische Zusammensetzung (102) gekoppelte Mikrowelleneinspeiser (120) aufweist.

16. Vorrichtung nach Anspruch 15, dadurch gekennzeichnet, daß die Einspeiser (120) sukzessiv gemäß einer derart gesteuerten Abfolge gespeist werden, daß das Verhältnis zwischen der die einzelnen Einspeiser (120) trennenden Entfernung und dem Zeitintervall zwischen der Einspeisung von Mikrowellenenergie in diese Einspeiser (120) im wesentlichen gleich der mechanischen Ausbreitungsgeschwindigkeit in der pyrotechnischen Zusammensetzung im detonierenden System ist.

17. Vorrichtung nach Anspruch 12, gekennzeichnet durch elektrisch leidende Leitungen (160, 162), die im Ganzen gesehen in Annäherung an die Kopplung an den Generator (111) auseinanderlaufen und in der Masse der pyrotechnischen Zusammensetzung (102) angeordnet sind.

18. Vorrichtung nach Anspruch 17, dadurch gekennzeichnet, daß die dielektrische Konstante εᵣ und die magnetische Permeabilität µᵣ der pyrotechnischen Zusammensetzung (102) zum Erhalten einer Geschwindigkeit v = c / (εᵣ µᵣ)^{½} in der Zusammensetzung ausgelegt sind, die im wesentlichen gleich der mechanischen Ausbreitungsgeschwindigkeit im detonierenden Zustand ist, wobei c die Lichtgeschwindigkeit ist.

19. Vorrichtung nach einem der Ansprüche 1 bis 18, dadurch gekennzeichnet, daß der Mikrowellengenerator direkt mit der Leitung zur Einspeisung von Mikrowellen in den Block (102) pyrotechnischer Zusammensetzung verbunden ist und daß die selektive Kopplung des Generators (111) mit dem Block (102) durch EinAus-Steuerung des Generators (111) oder auch durch Modulierung dessen Ausgangsleistung erreicht wird.

20. Anordnung umfassend verschiedene Mikrowelleneinspeiser (120), die Blöcken (102) pyrotechnischer Zusammensetzung gemäß einem der Ansprüche 1 bis 19 zugeordnet sind, und eine Sequenziereinrichtung (140), der zur Steuerung der Zünduhg gemäß einer vorbestimmten Sequenz der einzelnen Blöcke (102) zwecks Zündung der jeweiligen Munition ausgelegt ist.

## Claims

1. A device for initiating a pyrotechnical composition, the device being of the type comprising:
a microwave generator (111); and
a block (102) of pyrotechnical composition containing fillers that are responsive to microwaves, that exhibit magnetic and/or resistive electrical loss, and that are suitable for being coupled to the generator;
the device being characterized by the fact that it further comprises a directional coupler (150) coupled to a line (112) connecting the generator (111) and the block of pyrotechnical composition (102), said directional coupler preferably being connected at the output of the generator (111) for applying microwaves, and responsive to the wave reflected at the end of the line, means for driving the microwave generator (111) at reduced power, and means for monitoring the wave reflected at the end of the line (112), and for detecting the absence of the block of pyrotechnical composition (102) when a reflected wave is offset.

2. A device according to claim 1, characterized by the fact that the fillers are taken from the group comprising: graphite, ferrites, and metal oxides.

3. A device according to claim 1 or 2, characterized by the fact that a controlled switch (130) is interposed between the microwave generator (111) and a line (120) designed to be placed in the proximity of the block (102) of pyrotechnical composition.

4. A device according to claim 3, characterized by the fact that the switch (130) is a mechanical switch.

5. A device according to claim 3, characterized by the fact that the switch (130) is constituted by a PIN diode.

6. A device according to claim 5, characterized by the fact that the microwave generator (111) is connected to the PIN diode via a coupling capacitor (C113), and by the fact that the device includes a controller (140) suitable for applying a controlled bias voltage to the PIN diode (130) via an inductor (L142) in order to make the diode conductive.

7. A device according to any one of claims 1 to 6, characterized by the fact that it includes a microwave applicator line (120) connected to the microwave generator (111) and suitable for being placed facing the center of the base (104) of the block (102) of pyrotechnical composition.

8. A device according to any one of claims 1 to 7, characterized by the fact that the block (102) of pyrotechnical composition includes an electrically insulating plate (106) in its base, and embedded in the block, both a grounding electrode and a first plate (107) designed to be capacitively coupled to the microwave applicator line (120) through the insulating plate (106).

9. A device according to any one of claims 1 to 8, characterized by the fact that the fillers exhibiting magnetic and/or resistive electrical loss form an impedance matched to the line (120), e.g. of a few ohms to a few tens of ohms, and typically about 50 Ω.

10. A device according to any one of claims 1 to 9, characterized by the fact that the block (102) of pyrotechnical composition includes a base provided with a concave recess (109) that is preferably frustoconical in shape, suitable for receiving the complementary end of the line (120).

11. A device according to any one of claims 1 to 10, characterized by the fact that it includes a coupler (150) coupled to the line (112) and means for applying the signal from the coupler (150) as negative feedback to the microwave generator (111).

12. A device according to any one of claims 1 to 11, characterized by the fact that it includes means suitable for synthesizing a shockwave equivalent to a detonator.

13. A device according to claim 12, characterized by the fact that it includes a single microwave applicator (120).

14. A device according to claim 12, characterized by the fact that the applicator (120) is fed with a sequence of pulses adapted to generate a shockwave moving at a speed substantially equal to the mechanical propagation speed in the composition (102) under detonating conditions.

15. A device according to claim 12, characterized by the fact that it includes multiple microwave applicators (120) coupled to a common pyrotechnical composition (102).

16. A device according to claim 15, characterized by the fact that the applicators (120) are fed in succession in a controlled sequence so that the ratio of the distances between the various applicators (120) and the time intervals between microwave energy being applied to said applicators (120) is substantially equal to the mechanical propagation speed in the pyrotechnical composition under detonating conditions.

17. A device according to claim 12, characterized by the fact that it includes electrically conductive lines (160, 162) that are generally diverging towards the coupling with the generator (111) and that are embedded in the pyrotechnical composition (102).

18. A device according to claim 17, characterized by the fact that the dielectric constant εᵣ and the magnetic permeability µᵣ of the pyrotechnical composition (102) are adapted to obtain a speed $\text{v = c/} \sqrt{{\text{ε}}_{\text{r}} {\text{µ}}_{\text{r}}}$ in the composition that is substantially equal to the mechanical propagation speed under detonating conditions, c representing the speed of light.

19. A device according to any one of claims 1 to 18, characterized by the fact that the microwave generator is connected directly to the line for applying microwaves to the block (102) of pyrotechnical composition, and by the fact that selective coupling of the generator (111) to the block (102) is obtained by on/off switching of the generator (111) or by modulating the output power thereof.

20. An assembly comprising a plurality of microwave applicators (120) associated with respective blocks (102) of pyrotechnical composition in accordance with any one of claims 1 to 19, together with a sequencer (140) adapted to control initiation of the various blocks (102) in a pre-established sequence in order to fire respective rounds of ammunition.
